# EUROPÄISCHE PATENTSCHRIFT

(11) **EP 1 531 202 B1**
(45) Veröffentlichungstag und Bekanntmachung des Hinweises auf die Patenterteilung: **05.03.2008**
(21) Anmeldenummer: 04026985.4
(22) Anmeldetag: 12.11.2004
(51) Int. Cl.: E01H 1/04, A47L 11/22

(54) **Kehrmaschine**
Sweeper
Balayeuse

(30) Priorität: 14.11.2003 DE 10354520
(43) Veröffentlichungstag der Anmeldung: 18.05.2005
(73) Patentinhaber: Alfred Kärcher GmbH & Co. KG, 71364 Winnenden (DE)
(72) Erfinder: Schick, Roland, 71549 Auenwald (DE); Wolf, Hans-Peter, 74417 Gschend (DE)
(74) Vertreter: Hoeger, Stellrecht & Partner Patentanwälte

(56) Entgegenhaltungen:
- AU-B2- 533 030
- DE-A1- 3 629 746
- DE-C- 950 985
- DE-U- 1 959 222
- DE-U1- 8 717 834

## Beschreibung

Die Erfindung betrifft eine Kehrmaschine mit den Merkmalen des Oberbegriffes von Patentanspruch 1,

Mittels derartiger Kehrmaschinen kann eine Bodenfläche, beispielsweise ein Parkplatz oder eine Hallenfläche, gekehrt werden, wobei das Kehrgut mittels der drehbaren Kehrwalze in den Kehrgutbehälter überführt wird. Die Kehrwalze weist eine Vielzahl von Borsten auf, und bei häufigem Einsatz der Kehrmaschine auf rauhen Bodenflächen kann es zu einer Abnutzung der Borsten kommen, so daß die Lage der Kehrwalze zu der zu reinigenden Bodenfläche nachgestellt werden muß. Hierzu wird in der EP 0 157 925 B1 eine Höhenverstelleinrichtung vorgeschlagen, an der die Kehrwalze drehbar gelagert ist und die mittels zweier Stellschrauben in ihrer Lage bezüglich der Bodenfläche eingestellt werden kann. Eine ähnlich ausgestaltete Höhenverstelleinrichtung, deren Lage ebenfalls mittels einer Stellschraube eingestellt werden kann, ist aus der DE 87 17 834 U1 bekannt. Der Einsatz von Stellschrauben erfordert in den meisten Fällen die Zuhilfenahme von zusätzlichem Werkzeug, um die Kehrwalze in ihrer Lage verändern zu können, da die Stellschrauben meist fest sitzen und deshalb von Hand nicht ohne weiteres gelöst werden können. Außerdem sind zu einer Lageänderung der Kehrwalze meist mehrere Umdrehungen der Stellschrauben erforderlich, dies führt zu einer umständlichen Handhabung. Nachteilig ist darüber hinaus, daß der Benutzer anhand der Stellschrauben die tatsächliche Stellung der Kehrwalze nur schlecht erkennen kann, so daß eine zusätzliche Anzeigevorrichtung erforderlich ist, um die Lage der Kehrwalze für den Benutzer erkennbar zu machen.

Aus der DE 94 03 681 U1 ist eine Kehrmaschine der eingangs genannten Art bekannt, bei der die Höhenverstelleinrichtung mit einer konstruktiv aufwendigen Verstellmechanik zusammenwirkt, die eine aus dem Gehäuse der Kehrmaschine herausragende Drehscheibe mit Griffmulden aufweist, an der drehfest ein Exzenter gehalten ist, der wiederum mit einem zweiarmigen Hebel der Höhenverstelleinrichtung zusammenwirkt. Hierzu weist der Exzenter außenseitig mehrere Rastvertiefungen auf, in die eine Rastnase des zweiarmigen Hebels einrasten kann. Um sicherzustellen, daß die Höhenverstelleinrichtung eine von der Drehscheibe vorgegebene Stellung beibehält, ist der zweiarmige Hebel mittels einer Feder in Richtung der Rastvertiefungen des Exzenters elastisch vorgespannt. Zur Höhenverstellung muß der Benutzer zum Verdrehen der Drehscheibe die elastische Vorspannkraft überwinden, wobei ungünstige Hebelverhältnisse vorliegen, so daß zur Höhenverstellung der Kehrwalze ein nicht unerheblicher Kraftaufwand erforderlich sein kann

Aus der australischen Druckschrift AU 533 030 B2 ist eine Kehrmaschine bekannt, bei der eine Kehrwalze an zwei verschwenkbaren Tragarmen drehbar gehalten ist. Zur Höhenverstellung der Kehrwalze kann diese mittels eines Gestells angehoben werden, das ebenfalls verschwenkbar gelagert ist.

Aus der Offenlegungsschrift DE 36 29 746 A1 ist eine Kehrmaschine bekannt mit einem Gehäuse, einem Kehrgutbehälter und einer vom Gehäuse überdeckten Kehrwalze, die an einer Höhenverstelleinrichtung um eine Drehachse drehbar gelagert ist. Die Höhenverstelleinrichtung umfaßt zwei Tragarme in Form von Wangen, an denen die Kehrwalze drehbar gelagert ist. Mittels einer Verstellmechanik ist die Höhenverstelleinrichtung um eine parallel zur Drehachse der Kehrwalze ausgerichtete Schwenkachse verschwenkbar. Die Verstellmechanik weist einen um die Schwenkachse verschwenkbaren Schwenkhebel auf, der sich im Zuge einer Verschwenkbewegung entlang eines Seitenteils des Gehäuses bewegt.

Aufgabe der vorliegenden Erfindung ist es, eine gattungsgemäße Kehrmaschine derart weiterzubilden, daß die Lage der Kehrwalze mit verhältnismäßig geringem Kraftaufwand verändert werden kann, wobei die Kehrmaschine einen konstruktiv einfachen Aufbau aufweist.

Diese Aufgabe wird bei einer Kehrmaschine der eingangs genannten Art erfindungsgemäß dadurch gelöst, daß die Tragarme, an denen die Kehrwalze verdrehbar gelagert ist, über eine Querstrebe starr miteinander verbunden sind, wobei der Schwenkarm an der Querstrebe festgelegt ist und bezogen auf die Schwenkachse in radialer Richtung von der die beiden Tragarme miteinander verbindenden Querstrebe absteht.

Bei der erfindungsgemäßen Kehrmaschine ist es zur Änderung der Lage der Kehrwalze relativ zu der zu reinigenden Bodenfläche lediglich erforderlich, den Schwenkarm um die Schwenkachse zu verschwenken und in der gewünschten Schwenkstellung zu arretieren, vorzugsweise mit dem Gehäuse zu verrasten. Hierbei ergeben sich durch den radial von der Querstrebe abstehenden Schwenkarm sehr günstige Hebelverhältnisse, so daß eine Lageänderung der Kehrwalze mit einem geringen Kraftaufwand verbunden ist. Die beiden Tragarme und die sie verbindende Querstrebe bilden in Kombination mit dem von der Querstrebe abstehenden Schwenkarm für die Kehrwalze eine gabelförmige Aufhängung aus, die vom Benutzer zur Änderung der Lage der Kehrwalze bezogen auf die Bodenfläche auf einfache Weise verschwenkt werden kann.

Von Vorteil ist es, wenn an dem aus dem Gehäuse herausragenden Endbereich des Schwenkarms ein Handgriff angeordnet ist, der zwischen einer Raststellung, in der der Schwenkarm arretiert ist, und einer Freigabestellung, in der der Schwenkarm verschwenkbar ist, hin und her bewegbar am Schwenkarm gehalten ist. Soll die Lage der Kehrwalze verändert werden, so kann hierzu der Handgriff aus seiner Raststellung in seine Freigabestellung bewegt werden und anschließend kann der Schwenkarm in die gewünschte Schwenkstellung verschwenkt und dann wieder mittels des Handgriffs arretiert werden, vorzugsweise mit dem Gehäuse verrastet werden.

Der Übergang zwischen der Raststellung und der Freigabestellung des Handgriffs kann beispielsweise durch Drehung des Handgriffs erfolgen. Eine konstruktiv besonders einfache Ausgestaltung der Kehrmaschine kann dadurch erzielt werden, daß der Handgriff in Längsrichtung des Schwenkarms hin und her verschiebbar ist. Zum Lösen des Handgriffs aus seiner Raststellung kann beispielsweise vorgesehen sein, daß der Handgriff vom Benutzer in Richtung der Schwenkachse gedrückt wird. Eine besonders einfache Handhabung kann dadurch erzielt werden, daß der Übergang des Handgriffs von seiner Raststellung in seine Freigabestellung durch Abheben des Handgriffs vom Gehäuse erfolgt. Der Benutzer muß bei einer derartigen Ausführungsform den Handgriff lediglich etwas nach außen ziehen und kann dann den Schwenkarm in eine neue Schwenkstellung überführen.

Von Vorteil ist es, wenn der Handgriff in seine Raststellung elastisch vorgespannt ist, denn dadurch wird eine unbeabsichtigte Verstellung des Schwenkarms zuverlässig vermieden.

Vorzugsweise sind am Gehäuse Rastelemente, beispielsweise Rastnoppen oder Rastvertiefungen, angeordnet, die mit korrespondierenden Rastelementen des Handgriffs zusammenwirken. Hierbei ist es günstig, wenn die Rastelemente, mit denen der Handgriff in Eingriff bringbar ist, außenseitig am Gehäuse angeordnet sind. Beispielsweise kann vorgesehen sein, daß der Handgriff auf seiner dem Gehäuse zugewandten Unterseite Rastaufnahmen aufweist, in die außenseitig am Gehäuse angeordnete Rastnoppen eingreifen.

Bei einer bevorzugten Ausführungsform der erfindungsgemäßen Kehrmaschine weist der Handgriff eine den aus dem Gehäuse herausragenden Endbereich des Schwenkarms umgebende Hülse auf, die mittels eines Federelements in Richtung der Rastelemente des Gehäuses elastisch vorgespannt ist. Die Hülse ist in Längsrichtung des Schwenkarms verschiebbar an diesem gehalten und kann entgegen der Wirkung des Federelements aus einer Raststellung, in der sie an den Rastelementen des Gehäuses anliegt, in eine Freigabestellung, in der sie im Abstand zu den am Gehäuse angeordneten Rastelementen positioniert ist, überführt werden.

Die Freigabestellung des Handgriffs wird bei einer vorteilhaften Ausführungsform der Erfindung durch ein Anschlagelement vorgegeben, das an dem aus dem Gehäuse herausragenden Ende des Schwenkarms angeordnet ist. Das Anschlagelement kann hierbei einen Gegenhalter ausbilden für den Benutzer beim Betätigen des Handgriffs. Dies ist vor allem bei leichtgängigen, handgeschobenen Kehrmaschinen von Vorteil, die mit geringer Kraft verschoben werden können. Günstig ist es hierbei, wenn das Federelement zwischen dem Anschlag und der Hülse eingespannt ist.

Das Federelement kann als den Schwenkarm umgebende Schraubenfeder ausgestaltet sein. Mittels der Schraubenfeder kann die Hülse mit einer Druckkraft in Richtung auf das Gehäuse der Kehrmaschine beaufschlagt werden.

Vorzugsweise umgibt die Hülse die Schraubenfeder in Umfangsrichtung. Die Hülse bildet somit einen mechanischen Schutz für die Schraubenfeder.

Vorzugsweise weist die Kehrmaschine zwei Laufräder sowie zumindest ein Stützrad auf, wobei die Laufräder um eine gemeinsame Radachse verdrehbar sind und wobei die Schwenkachse der Höhenverstelleinrichtung koaxial zur Radachse ausgerichtet ist. Die Laufräder können über einen Antriebsstrang mit der Kehrwalze gekoppelt sein, so daß die Drehbewegung der Laufräder auf die Kehrwalze übertragen wird. Die Ausrichtung der Schwenkachse der Höhenverstelleinrichtung koaxial zur Radachse der Laufräder hat den Vorteil, daß bei einer Schwenkbewegung der Höhenverstelleinrichtung der Antriebsstrang zwischen den Laufrädern und der Kehrwalze nicht nachjustiert werden muß,

Wie eingangs erwähnt, übergreift das Gehäuse die Kehrwalze. Hierbei kann eine besonders einfache Bedienung der Kehrmaschine zur Lageänderung der Kehrwalze dadurch erzielt werden, daß das Gehäuse in einem die Kehrwalze überdeckenden Bereich bezogen auf die Schwenkachse kreisbogenförmig geformt ist, denn dies hat den Vorteil, daß bei einem Verschwenken des Schwenkarms der Abstand, den der Handgriff zum Gehäuse aufweist, unverändert bleibt.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung einer erfindungsgemäßen Kehrmaschine; und
- Figur 2:: eine schematische Darstellung einer Höhenverstelleinrichtung der Kehrmaschine.

In Figur 1 ist schematisch eine Kehrmaschine 10 dargestellt mit einem Rahmen 12, an dem ein Kehrgutbehälter 14 gehalten ist. In den Kehrgutbehälter 14 kann mittels einer von einem Gehäuse 16 überdeckten Kehrwalze 18 Kehrgut überführt werden, beispielsweise Schmutz, Laub und Steine. Vom Rahmen 12 steht schräg zur Vertikalen nach oben ausgerichtet ein Schubbügel 20 ab, der mit dem Rahmen 12 lösbar verbindbar ist, und in seinem rückwärtigen Bereich sind am Rahmen 12 zwei Laufräder 22, 24 gelagert, die um eine gemeinsame Radachse 26 verdrehbar sind. Die Laufräder 22, 24 stehen über einen an sich bekannten und daher zur Erzielung einer besseren Übersicht in der Zeichnung nicht dargestellten Antriebsstrang mit der zwischen den beiden Laufrädern 22, 24 angeordneten Kehrwalze 18 in Drehverbindung dergestalt, daß eine Drehbewegung der Laufräder 22, 24 auf die Kehrwalze 18 übertragen wird.

Die Kehrwalze 18 weist eine Vielzahl von Kehrborsten 28 auf, mit deren Hilfe eine zu reinigende Bodenfläche 30 gekehrt werden kann. Insbesondere bei der Reinigung von rauhen Bodenflächen 30 ist eine Abnutzung der Kehrborsten 28 unvermeidlich. Bei der erfindungsgemäßen Kehrmaschine 10 ist daher die Kehrwalze 18 an einer in Figur 2 schematisch dargesteiiten Höhenversteiieinrichtung 32 drehbar gelagert, die an jeder Stirnseite der zylinderförmigen Kehrwalze 18 einen Tragarm 34 aufweist, der um eine koaxial zur Radachse 26 ausgerichtete Schwenkachse 36 verschwenkbar am Rahmen 12 gehalten ist und an einem freien Endbereich eines ersten Hebelarms 38 die Kehrwalze 18 um eine Drehachse 40 drehbar lagert, während das freie Ende eines zweiten Hebelarms 42 des Tragarms 34 über eine parallel zur Schwenkachse 36 ausgerichtete Querstrebe 44 mit dem an der anderen Stirnseite der Kehrwalze 18 angeordneten Tragarm starr verbunden ist. Von der Querstrebe 44 steht mittig ein bezogen auf die Schwenkachse 36 radial ausgerichteter Schwenkarm 46 ab, der starr mit der Querstrebe 44 verbunden ist und eine längliche Durchgangsöffnung 48 des Gehäuses 16 durchgreift und mit einem freien Endbereich 50 über das Gehäuse 16 übersteht.

Auf seinem freien Ende trägt der Schwenkarm 46 ein mittels einer Verbindungsschraube lösbar mit diesem verbundenes querstehendes Anschlagelement 52. Der freie Endbereich 50 des Schwenkarms 46 ist von einem Handgriff 54 umgeben, der in Längsrichtung des Schwenkarms 46 verschiebbar am freien Endbereich 50 gehalten ist.

Der Handgriff 54 weist eine Hülse 56 auf, die den freien Endbereich 50 des Schwenkarms 46 in Umfangsrichtung umgibt und in Höhe des Anschlagelements 52 einstückig mit einem querstehenden Griffteil 58 verbunden ist. Das Griffteil 58 ist wannenförmig ausgestaltet und nimmt das querstehende Anschlagelement 52 auf. Der Handgriff 54 ist somit insgesamt T-förmig ausgestaltet. In ihrem dem Griffteil 58 zugewandten Endbereich weist die Hülse 56 eine Aufnahme 60 auf, in der eine schraubenförmige Druckfeder 62 angeordnet ist, die den außenstehenden Endabschnitt des freien Endbereichs 50 des Schwenkarms 46 in Umfangsrichtung umgibt und zwischen dem Anschlagelement 52 und einer Bodenwand der Aufnahme 60 eingespannt ist. Mittels der Druckfeder 62 wird die Hülse 56 elastisch in Richtung des Gehäuses 16 vorgespannt.

Das Gehäuse 16 ist im Bereich der Durchgangsöffnung 48 bezogen auf die Schwenkachse 36 kreisbogenförmig geformt und weist zu beiden Seiten der länglichen Durchgangsöffnung 48 Rastelemente in Form von Rastnoppen 64 auf, die mit korrespondierenden Rastelementen in Form von Rastaufnahmen 66 zusammenwirken, welche in die dem Gehäuse 16 zugewandte Stirnseite der Hülse 56 eingeformt sind.

Soll die Lage der Kehrwalze 18 bezüglich der zu reinigenden Bodenfläche 30 verändert werden, so ist es hierzu lediglich erforderlich, den Handgriff 54 entgegen der Federkraft der Druckfeder 62 so weit nach außen zu ziehen, daß die Rastaufnahmen 66 die zugeordneten Rastnoppen 64 freigeben. Anschließend kann die Höhenverstelleinrichtung 32 mittels des Schwenkarms 46 um die Schwenkachse 36 verschwenkt werden. In einer gewünschten Schwenkstellung kann der Schwenkarm 46 anschließend wieder mit dem Gehäuse 16 verrastet werden, indem der Handgriff 54 aus seiner zum Gehäuse 16 beabstandeten Freigabestellung in seine unmittelbar am Gehäuse 16 anliegende Raststellung überführt wird, in der er unter der Wirkung der Druckfeder 62 zuverlässig gehalten wird.

## Patentansprüche

1. Kehrmaschine mit einem Gehäuse (16), einem Kehrgutbehälter (14) und einer vom Gehäuse (16) überdeckten Kehrwalze (18), die an einer Höhenverstelleinrichtung (32) um eine Drehachse (40) drehbar gelagert ist, wobei die Höhenverstelleinrichtung (32) mittels einer Verstellmechanik um eine parallel zur Drehachse (40) ausgerichtete Schwenkachse (36) verschwenkbar ist, wobei die Verstellmechanik einen um die Schwenkachse (36) verschwenkbaren Schwenkarm (46) aufweist, der aus dem Gehäuse (16) herausragt und in unterschiedlichen Schwenkstellungen lösbar arretierbar ist, und wobei die Höhenverstelleinrichtung (32) zwei um die Schwenkachse (36) verschwenkbare Tragarme (34) umfaßt, an denen die Kehrwalze (18) verdrehbar gelagert ist, **dadurch gekennzeichnet, daß** die Tragarme (34) über eine Querstrebe (44) starr miteinander verbunden sind, wobei der Schwenkarm (46) an der Querstrebe (44) festgelegt ist und bezogen auf die Schwenkachse (36) in radialer Richtung von der Querstrebe (44) absteht.

2. Kehrmaschine nach Anspruch 1, **dadurch gekennzeichnet, daß** an dem aus dem Gehäuse (16) herausragenden Endbereich (50) des Schwenkarms (46) ein Handgriff (54) angeordnet ist, der zwischen einer Raststellung, in der der Schwenkarm (46) arretiert ist, und einer Freigabestellung, in der der Schwenkarm (46) verschwenkbar ist, hin und her bewegbar am Schwenkarm (46) gehalten ist.

3. Kehrmaschine nach Anspruch 2, **dadurch gekennzeichnet, daß** der Handgriff (54) in Längsrichtung des Schwenkarms (46) hin und her verschiebbar ist.

4. Kehrmaschine nach Anspruch 2 oder 3, **dadurch gekennzeichnet, daß** der Handgriff (54) in seine Raststellung elastisch vorgespannt ist.

5. Kehrmaschine nach Anspruch 2, 3 oder 4, **dadurch gekennzeichnet, daß** am Gehäuse (16) Rastelemente (64) angeordnet sind, die mit korrespondierenden Rastelementen (66) des Handgriffs (54) zusammenwirken,

6. Kehrmaschine nach Anspruch 5, **dadurch gekennzeichnet, daß** die Rastelemente (64), mit denen der Handgriff (54) in Eingriff bringbar ist, außenseitig am Gehäuse (16) angeordnet sind.

7. Kehrmaschine nach Anspruch 6, **dadurch gekennzeichnet, daß** der Handgriff (54) eine den aus dem Gehäuse (16) herausragenden Endbereich (50) des Schwenkarms (46) umgebende Hülse (56) aufweist, die mittels eines Federelements (62) in Richtung der Rastelemente (64) des Gehäuses (16) elastisch vorgespannt ist.

8. Kehrmaschine nach Anspruch 7, **dadurch gekennzeichnet, daß** der Schwenkarm (46) an seinem aus dem Gehäuse (16) herausragenden Ende ein Anschlagelement (52) trägt und das Federelement (62) zwischen dem Anschlagelement (52) und der Hülse (56) eingespannt ist.

9. Kehrmaschine nach Anspruch 7 oder 8, **dadurch gekennzeichnet, daß** das Federelement als den Schwenkarm (46) umgebende Schraubenfeder (62) ausgestaltet ist.

10. Kehrmaschine nach Anspruch 9, **dadurch gekennzeichnet, daß** die Hülse (56) die Schraubenfeder (62) in Umfangsrichtung umgibt.

11. Kehrmaschine nach einem der voranstehenden Ansprüche, **dadurch gekennzeichnet, daß** das Gehäuse (16) in einem die Kehrwalze (18) überdeckenden Bereich bezogen auf die Schwenkachse (36) kreisbogenförmig geformt ist.

## Claims

1. A sweeper comprising a housing (16), a sweepings container (14) and a sweeping roller (18) covered by the housing (16), which sweeping roller is mounted on a height-adjusting device (32) for rotation about an axis of rotation (40), the height-adjusting device (32) being pivotable by means of an adjusting mechanism about a pivot axis (36) oriented parallel to the axis of rotation (40), the adjusting mechanism having a pivot arm (46), pivotable about the pivot axis (36), which projects out of the housing (16) and may be releasably locked in different pivot positions, and the height-adjusting device (32) comprising two supporting arms (34), pivotable about the pivot axis (36), on which supporting arms the sweeping roller (18) is rotatably mounted, **characterised in that** the supporting arms (34) are rigidly connected to one another via a cross-member (44), the pivot arm (46) being fixed to the cross-member (44) and extending from the cross-member (44) in the radial direction with respect to the pivot axis (36).

2. A sweeper according to Claim 1, **characterised in that** a handle (54) is arranged on the end region (50) of the pivot arm (46) projecting out of the housing (16), which handle is held on the pivot arm (46) so as to be movable back and forth between a locked-in position, in which the pivot arm (46) is locked in place, and a release position, in which the pivot arm (46) is able to pivot.

3. A sweeper according to Claim 2, **characterised in that** the handle (54) is displaceable back and forth in the longitudinal direction of the pivot arm (46).

4. A sweeper according to Claim 2 or 3, **characterised in that** the handle (54) is resiliently prestressed into its locked-in position.

5. A sweeper according to Claim 2, 3 or 4, **characterised in that** detent elements (64) are arranged on the housing (16), which detent elements cooperate with corresponding detent elements (66) of the handle (54).

6. A sweeper according to Claim 5, **characterised in that** the detent elements (64) with which the handle (54) may be brought into engagement are arranged on the outside of the housing (16).

7. A sweeper according to Claim 6, **characterised in that** the handle (54) has a sleeve (56) surrounding the end region (50) of the pivot arm (46) projecting out of the housing (16), which sleeve is resiliently prestressed by means of a spring element (62) in the direction of the detent elements (64) of the housing (16).

8. A sweeper according to Claim 7, **characterised in that** the pivot arm (46) carries a stop element (52) on its end projecting out of the housing (16) and the spring element (62) is clamped between the stop element (52) and the sleeve (56).

9. A sweeper according to Claim 7 or 8, **characterised in that** the spring element is designed as a helical spring (62) surrounding the pivot arm (46).

10. A sweeper according to Claim 9, **characterised in that** the sleeve (56) surrounds the helical spring (62) in the circumferential direction.

11. A sweeper according to one of the preceding claims, **characterised in that** the housing (16) in a region covering the sweeping roller (18) is shaped so as to be circular arc-shaped with respect to the pivot axis (36).

## Revendications

1. Balayeuse comportant un carter (16), un conteneur de balayures (14), et un rouleau de balayage (18) qui est recouvert par le carter (16) et qui est monté sur un dispositif de réglage en hauteur (32) de façon à pouvoir tourner autour d'un axe de rotation (40), le dispositif de réglage en hauteur (32) étant apte à pivoter au moyen d'une mécanique de réglage autour d'un axe de pivotement (36) orienté parallèlement à l'axe de rotation (40), le dispositif de réglage comportant un bras pivotant (46) qui est apte à pivoter autour de l'axe de pivotement (36), et qui fait saillie du carter (16) et peut être bloqué de façon amovible dans différentes positions de pivotement, et le dispositif de réglage en hauteur (32) comportant deux bras de support (34) qui sont aptes à pivoter autour de l'axe de pivotement (36) et sur lesquels le rouleau de balayage (18) est monté de façon à pouvoir tourner, **caractérisée en ce que** les bras de support (34) sont reliés rigidement entre eux par une traverse (44), le bras pivotant (46) étant fixé à la traverse (44) et partant de la traverse (44) dans une direction radiale par rapport à l'axe de pivotement (36).

2. Balayeuse selon la revendication 1, **caractérisée en ce qu'**une poignée (54), qui est montée sur le bras pivotant (46) de façon à pouvoir se déplacer suivant un mouvement de va-et-vient entre une position de crantage, dans laquelle le bras pivotant (46) est bloqué, et une position de libération dans laquelle le bras pivotant (46) est apte à pivoter, est disposée dans la région d'extrémité (50) du bras pivotant (46) qui fait saillie du carter (16).

3. Balayeuse selon la revendication 2, **caractérisée en ce que** la poignée (54) est apte à se déplacer suivant un mouvement de va-et-vient dans la direction longitudinale du bras pivotant (46).

4. Balayeuse selon la revendication 2 ou 3, **caractérisée en ce que** la poignée (54) est précontrainte élastiquement dans sa position de crantage.

5. Balayeuse selon la revendication 2, 3 ou 4, **caractérisée en ce que** des éléments de crantage (64) sont disposés sur le carter (16), lesquels éléments de crantage coopèrent avec des éléments de crantage correspondants (66) de la poignée (54).

6. Balayeuse selon la revendication 5, **caractérisée en ce que** les éléments de crantage (64), avec lesquels la poignée (54) peut être amenée en prise, sont disposés du côté extérieur du carter (16).

7. Balayeuse selon la revendication 6, **caractérisée en ce que** la poignée (54) comporte un manchon (56) qui entoure la région d'extrémité (50), saillant du carter (16), du bras pivotant (46) et qui est précontraint élastiquement en direction des éléments de crantage (64) du carter (16) au moyen d'un élément de ressort (62).

8. Balayeuse selon la revendication 7, **caractérisée en ce que** le bras pivotant (46) supporte un élément de butée (52) à son extrémité qui fait saillie du carter (16), et **en ce que** l'élément de ressort (62) est serré entre l'élément de butée (52) et le manchon (56).

9. Balayeuse selon la revendication 7 ou 8, **caractérisée en ce que** l'élément de ressort est conformé en ressort hélicoïdal (62) entourant le bras pivotant (46).

10. Balayeuse selon la revendication 9, **caractérisée en ce que** le manchon (56) entoure le ressort hélicoïdal (62) dans une direction circonférentielle.

11. Balayeuse selon l'une des revendications précédentes, **caractérisée en ce que** le.carter (16) est conformé en arc de cercle par rapport à l'axe de pivotement (36) dans une région qui recouvre le rouleau de balayage (18).
